# EUROPÄISCHE PATENTSCHRIFT

(11) **EP 3 428 353 B1**
(45) Veröffentlichungstag und Bekanntmachung des Hinweises auf die Patenterteilung: **18.12.2019**
(21) Anmeldenummer: 17180793.6
(22) Anmeldetag: 11.07.2017
(51) Int. Cl.: E03D 11/14, E03C 1/322

(54) **WANDHALTERUNG FÜR EINEN SANITÄRARTIKEL**
WALL HOLDER FOR A SANITARY FITTING
ÉLÉMENT DE RETENUE MURAL POUR UN ARTICLE SANITAIRE

(43) Veröffentlichungstag der Anmeldung: 16.01.2019
(73) Patentinhaber: Geberit International AG, 8645 Jona (CH)
(72) Erfinder: TRECCO, Alessandro, 8627 Grüningen (CH)
(74) Vertreter: Frischknecht, Harry Ralph

(56) Entgegenhaltungen:
- EP-A1- 3 033 979
- EP-A2- 2 752 526
- DE-A1- 3 741 684
- DE-B- 1 093 741
- US-A- 3 212 390

## Beschreibung

### TECHNISCHES GEBIET

Die vorliegende Erfindung betrifft eine Wandhalterung für einen Sanitärartikel nach dem Oberbegriff von Anspruch 1.

### STAND DER TECHNIK

Aus der EP 0 786 562 ist eine Wandhalterung bekannt geworden. Die Wandhalterung weist ein mit der Wand in Verbindung bringbares Befestigungsteil auf, in welches eine Schraube einzuschrauben ist.

Aus der EP 1 750 021 sowie der EP 1 655 418 sind weitere Wandhalterungen bekannt geworden. Aus der EP 2 752 526 A ist ebenfalls eine gattungsgemässe Wandhalterung bekannt; die Merkmale im Oberbegriff des Anspruchs 1 sind aus diesem Dokument bekannt.

Nachteilig an den Wandhalterungen nach dem Stand der Technik ist, dass die Wandhalterungen sich über die Dauer lösen können.

### DARSTELLUNG DER ERFINDUNG

Ausgehend von diesem Stand der Technik liegt der Erfindung eine Aufgabe zugrunde, eine Wandhalterung anzugeben, welche einfach und schnell montierbar ist und zudem verbesserte Sicherungsmöglichkeiten gegenüber unbeabsichtigtem Lösen aufweist.

Diese Aufgabe löst der Gegenstand nach Anspruch 1. Demgemäss umfasst eine Wandhalterung ein Ankerelement mit einem Befestigungsabschnitt zur Befestigung an einem Gebäude und mit einem sich dem Befestigungsabschnitt anschliessenden sowie sich entlang einer Mittelachse erstreckenden Aufnahmeabschnitt, eine im Aufnahmeabschnitt um die Mittelachse drehbar gelagerte Gewindestange mit einem Aussengewinde und ein Gewindeelement mit einem Innengewindeabschnitt, welches Gewindeelement am Aufnahmeabschnitt bewegbar gelagert ist und bezüglich der Gewindestange von einer Freigabeposition in eine Eingriffsposition bewegbar ist. In der Freigabeposition liegt kein Eingriff zwischen Aussengewinde und Innengewindeabschnitt vor, so dass die Gewindestange in Richtung der Mittelachse frei im Aufnahmeabschnitt verschiebbar ist. In der Eingriffsposition sind das Aussengewinde und der Innengewindeabschnitt im Eingriff miteinander, so dass eine Schraubbewegung zwischen Gewindeelement und Gewindestange ermöglicht wird.

Die Wandhalterung umfasst weiterhin ein Konterelement, welches am Ankerelement bewegbar von einer Ausgangsposition in eine Konterposition gelagert ist, wobei in der Konterposition das Konterelement in das Aussengewinde der Gewindestange eingreift und eine Konterung für die Gewindestange bereitstellt.

Das Konterelement steht also mit dem Ankerelement in Verbindung und kann in die besagte Konterposition gebracht werden, in welcher das Konterelement eine Konterung für die Gewindestange gegenüber dem Ankerelement bereitstellt. Insbesondere steht das Konterelement verschwenkbar mit dem Ankerelement in Verbindung. Die Verbindung zwischen Konterelement und Ankerelement ist derart, dass das Konterelement von der Ausgangsposition in die Konterposition bewegbar ist. Das Konterelement ist vorzugsweise derart am Ankerelement gelagert, dass sich dieses ausschliesslich von der Ausgangsposition in die Konterposition bewegbar ist.

Unter der Ausdrucksweise "Konterung" wird verstanden, dass die Gewindestange derart zum Ankerelement bzw. zum Aufnahmeabschnitt gesichert wird, dass eine Drehung der Gewindestange verunmöglicht wird. Durch die Verbindung ergeht der Vorteil, dass eine äusserst kompakte und einfach bedienbare Einheit bereitgestellt wird. Darüber hinaus ergeht der Vorteil, dass durch die Verbindung das Konterelement mit dem Ankerelement keine losen Teile bei der Montage vorhanden sind. Insofern sinkt das Risiko einer Fehlmontage oder eines Verlustes von einem relevanten Bauteil.

Der Aufnahmeabschnitt umfasst vorzugsweise eine Wandung, welche einen Innenraum begrenzt, wobei die Gewindestange in den Innenraum einragt.

Vorzugsweise greift das Konterelement mit einem Gewindeabschnitt in die Gewindestange ein, wobei der Gewindeabschnitt exzentrisch zur Mittelachse und zur Gewindestange liegt und in der Ausgangsposition ausserhalb des Aussengewindes liegt und über die Bewegung in die Konterposition in Eingriff mit dem Aussengewinde kommt.

Vorzugsweise ist das Konterelement auf einer aussenseitig am Aufnahmeabschnitt angeordneten Kurvenbahn gelagert, welche Kurvenbahn exzentrisch zur Mittelachse verläuft und so den Gewindeabschnitt bei der Bewegung in die Konterposition in den Eingriff mit dem Aussengewinde bringt.

Die Bewegung des Konterelementes von der Ausgangsposition in die Konterposition ist vorzugsweise eine Drehbewegung um die Mittelachse.

Vorzugsweise erstreckt sich der Gewindeabschnitt des Konterelementes im Wesentlichen über einen Viertel bis zur Hälfte des Umfangs der Gewindestange. Diese Variante hat den Vorteil, dass das Konterelement kompakt ausgebildet werden kann. Alternativerweise kann sich der Gewindeabschnitt des Konterelementes aber auch vollständig umlaufend um die Gewindestange erstrecken.

Vorzugsweise ist das Konterelement im Bereich des freien Endes des Aufnahmeabschnittes gegenüber dem Befestigungsabschnitt um die Mittelachse drehbar am Aufnahmeabschnitt gelagert. Das Konterelement liegt demnach im Bereich der Öffnung in den Aufnahmeraum am vorderen Ende und kann daher gut vom Installateur ergriffen werden.

Vorzugsweise ist das Konterelement bezüglich einer Bewegung in Richtung der Mittelachse fest am Aufnahmeabschnitt gelagert. Das heisst, dass das Konterelement im Wesentlichen die besagte Drehbewegung ausführt. Diese Lagerung hat den Vorteil, dass der Installateur sehr einfach die Konterung bereitstellen kann.

Vorzugsweise umfasst das Gewindeelement zwei von einem Grundschenkel im Wesentlichen rechtwinklig abstehende Seitenschenkel, welche Seitenschenkel je einen Innengewindeabschnitt umfassen. Das heisst, dass das Gewindeelement im Wesentlichen U-förmig ausgebildet ist. Der Innengewindeabschnitt ist dabei an der Innenseite der Seitenschenkel angeordnet.

Vorzugsweise ist das Gewindeelement über die Seitenschenkel in zwei seitlich zum Aufnahmeabschnitt liegenden Lageröffnungen bewegbar gelagert. In diesen Seitenöffnungen lässt sich das Gewindeelement dann entsprechend der beiden Positionen verschieben.

Vorzugsweise weist das Konterelement einen Anschlag auf, welcher am Gewindeelement ansteht, wenn sich dieses in der Freigabeposition befindet, so dass das Konterelement nicht von seiner Ausgangsposition in die Konterposition bewegbar ist. Hierdurch kann eine Fehlmanipulation vermieden werden.

Vorzugsweise ist der Anschlag derart ausgebildet, dass dieser für das Gewindeelement einen Anschlag bereitstellt, wenn das Gewindeelement in der Eingriffsposition liegt und wenn das Konterelement in der Konterposition ist. Das heisst der Anschlag steht in der Konterposition einer Bewegung des Gewindeelementes von der Eingriffsposition in die Freigabeposition im Wege.

Der Anschlag ist im Wesentlichen starr ausgebildet.

Vorzugsweise umfasst das Konterelement einen Betätigungsabschnitt, welcher bei einer Bewegung von der Ausgangsposition in eine Zwischenposition das Gewindeelement von der Freigabeposition in die Eingriffsposition bewegt, wobei in der Zwischenposition das Konterelement nicht in die Gewindestange eingreift. Diese Ausführungsform hat den Vorteil, dass eine separate Manipulation des Gewindeelementes weitgehen entfällt.

Vorzugsweise liegt die Zwischenposition zwischen der Ausgangsposition und der Konterposition.

Ein Verfahren zur Montage einer Wandhalterung nach obiger Beschreibung ist dadurch gekennzeichnet,
dass in einem ersten Schritt die Gewindestange in den Aufnahmeabschnitt eingeschoben und die Gewindestange grob im Aufnahmeabschnitt positioniert wird, wobei sich das Gewindeelement in der Freigabeposition befindet,
dass in einem zweiten Schritt, das Gewindeelement von der Freigabeposition in die Eingriffsposition bewegt wird,
dass in einem dritten Schritt die Gewindestange fein positioniert wird, und
dass in einem vierten Schritt nach erfolgter Positionierung der Gewindestange das Konterelement von der Ausgangsposition in die Konterposition bewegt wird.

Bei der Ausführungsform mit dem Betätigungsabschnitt wird im zweiten Schritt durch die Bewegung des Konterelementes in seine Zwischenposition das Gewindeelement von der Freigabeposition in die Eingriffsposition bewegt.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer Wandhalterung mit einem Konterelement gemäss einer ersten Ausführungsform der vorliegenden Erfindung;
- Fig. 2: eine perspektivische Explosionsdarstellung der Wandhalterung nach der Figur 1;
- Fig. 3: eine perspektivische Ansicht der Frontpartie der Wandhalterung nach den vorhergehenden Figuren;
- Fig. 4a-4c: verschieden Ansichten der Wandhalterung, wobei sich das Konterelement in der Ausgangsposition befindet;
- Fig. 5a-5c: verschiedene Ansichten der Wandhalterung, wobei sich das Konterelement in der Konterposition befindet;
- Fig. 6: eine perspektivische Ansicht einer Wandhalterung mit einem Konterelement gemäss einer zweiten Ausführungsform der vorliegenden Erfindung; und
- Fig. 7a-7c: verschiedene Ansichten der Wandhalterung nach Figur 6 in verschiedenen Zuständen.

### BESCHREIBUNG BEVORZUGTER AUSFÜHRUNGSFORMEN

In den Figuren wird eine Wandhalterung 1 gezeigt. Die Wandhalterung 1 dient der Befestigung eines Sanitärartikels, der in den Figuren nicht gezeigt wird, an einer Wand.

Die Wandhalterung 1 umfasst ein Ankerelement 2 und ein Gewindeelement 7. Das Ankerelement 2 weist einen Befestigungsabschnitt 3 zur Befestigung an einem Gebäude und einem sich dem Befestigungsabschnitt 3 anschliessenden sowie sich entlang einer Mittelachse M erstrechenden Aufnahmeabschnitt 4 auf.

Der Befestigungsabschnitt 3 umfasst in der gezeigten Ausführungsform eine nut-artige Öffnung 23, durch welche ein nicht gezeigtes Befestigungsmittel, wie beispielsweise eine Schraube, hindurch geführt werden kann.

Im Aufnahmeabschnitt 4 ist eine um die Mittelachse M des Aufnahmeabschnittes 4 drehbar gelagerte Gewindestange 5 mit einem Aussengewinde 6 angeordnet bzw. gelagert. An der Gewindestange 5 lässt sich der besagte Sanitärartikel befestigen, wobei hierzu der Sanitärartikel beispielsweise mit einem Befestigungselement oder einer Mutter an der Gewindestange 5 befestigbar ist. In der Figur 1 ist ein entsprechendes Befestigungselement 24 gezeigt.

Weiter umfasst die Wandhalterung ein Gewindeelement 7 mit einem Innengewindeabschnitt 8. Das Gewindeelement 7 ist im Aufnahmeabschnitt 4 des Ankerelementes 2 bewegbar gelagert und ist bezüglich der Gewindestange 5 von einer Freigabeposition in eine Eingriffsposition bewegbar.

In der Freigabeposition liegt kein Eingriff zwischen dem Aussengewinde 5 und dem Innengewindeabschnitt 8 vor, so dass die Gewindestange 5 in Richtung der Mittelachse M frei im Aufnahmeabschnitt 4 verschiebbar ist. In der Freigabeposition kann die Lage der Gewindestange 4 grob eingestellt werden.

In der Eingriffsposition sind das Aussengewinde 6 und der Innengewindeabschnitt 8 im Eingriff miteinander, so dass eine Schraubbewegung zwischen Gewindeelement 8 und Gewindestange 5 ermöglicht wird. In der Eingriffsposition kann die Lage der Gewindestange 4 fein eingestellt werden.

Weiter umfasst die Wandhalterung 1 ein Konterelement 9. Das Konterelement 9 dient der Sicherung der Gewindestange 5 nach der Feineinstellung, so dass sich die Gewindestange 5 nicht weiter unbeabsichtigt bewegen kann. Das Konterelement 9 ist am Ankerelement 2, hier am Aufnahmeabschnitt 4, von einer Ausgangposition in eine Konterposition bewegbar gelagert.

In der Konterposition greift das Konterelement 9 in das Aussengewinde 6 der Gewindestange 5 ein und stellt eine Konterung für die Gewindestange 5 bereit. Hierbei kann sich die Gewindestange 5 nicht mehr relativ zum feststehenden Aufnahmeabschnitt 4 bewegen. Das Konterelement 9 kann auch als Gegenmutter oder Kontermutter bezeichnet werden. Die Verbindung zwischen dem Ankerelement 2 und dem Konterelement 9 bzw. die Lagerung des Konterelementes 9 am Ankerelement 2 hat den Vorteil, dass eine äusserst kompakte und einfach zu bedienbare Einheit bereitgestellt wird. Darüber hinaus ergeht der Vorteil, dass durch die Verbindung das Konterelement 9 mit dem Ankerelement 2 keine losen Teile bei der Montage vorhanden sind. Insofern sinkt das Risiko einer Fehlmontage.

In der Figur 2 wird eine Explosionsdarstellung vom vorderen Teil der Wandhalterung 1 gezeigt. Dabei steht das Gewindeelement 7 beabstandet zum Aufnahmeabschnitt 4. Bezüglich des Aufnahmeabschnittes 4 kann gut erkannt werden, dass der Aufnahmeabschnitt 4 einen Innenraum 18 aufweist, welcher durch eine Seitenwand 19 begrenzt ist. Die Gewindestange 5 ragt in den Innenraum 18 ein und ist im Innenraum 18 relativ zum Innenraum 18 bewegbar.

In der gezeigten Ausführungsform umfasst das Gewindeelement 6 einen Grundschenkel 12 und zwei vom Grundschenkel 12 abstehende Seitenschenkel 13. Auf der Innenseite der beiden Seitenschenkel 13 ist dabei ein Innengewindeabschnitt 8 vorgesehen. Im vorliegenden Fall handelt es sich um zwei Erhebungen, welche den Gewindeabschnitt 10 bereitstellen. Das Gewindeelement 7 ist vorzugsweise ein Blechteil, das über eine Stanz- und Biegevorgang hergestellt wird.

Das Gewindeelement 7 ist in der gezeigten Ausführungsform in zwei seitlich zum Innenraum 18 liegenden Lageröffnungen 14 gelagert. Dabei ragen die Seitenschenkel 13 in die Lageröffnungen 14 ein. Im eingeschobenen Zustand liegen dann die Innengewindeabschnitte 8 derart zum Innenraum 18, dass das Aussengewinde 6 der Gewindestange in die Innengewindeabschnitte 8 eingreift.

Das Konterelement 9 steht in der Figur 2 ebenfalls beabstandet zum Aufnahmeabschnitt 4. In der gezeigten Ausführungsform ist, wie von der Figur 3 gezeigt, das Konterelement 9 am freien Ende 11 des Aufnahmeabschnittes 4 gelagert. Dabei ist das Konterelement drehbar um die Mittelachse M gelagert und kann, wie bereits erwähnt, von der Ausgangsposition in die Konterposition bewegt werden.

Das Konterelement 9 umfasst einen Gewindeabschnitt 10. Mit dem Gewindeabschnitt 10 greift das Konterelement 9 in das Aussengewinde 6 der Gewindestange 5 ein. Der Gewindeabschnitt 10 liegt dabei exzentrisch zur Mittelachse M und zur Gewindestange 5, wobei in der Ausgangsposition der Gewindeabschnitt 10 ausserhalb des Aussengewindes 6 liegt und über die Bewegung in die Konterposition in Eingriff mit dem Aussengewinde 6 kommt. Durch die exzentrische Anordnung des Gewindeabschnittes 10 kann dieser durch eine Drehung um die Mittelachse M in den Eingriff mit dem Aussengewinde 6 gebracht werden.

In der gezeigten Ausführungsform ist das Konterelement 9 auf einer aussenseitig zum Aufnahmeabschnitt 4 angeordneten Kurvenbahn 17 gelagert. Die Kurvenbahn 17 ist dabei exzentrisch zur Mittelachse M verlaufend angeordnet und drückt so den Gewindeabschnitt 10 des Konterelementes 9 bei der Begegnung des Konterelementes 9 auf der Kurvenbahn 17 in die Konterposition in den Eingriff mit dem Aussengewinde 6.

Der Gewindeabschnitt 10 ist, wie von den Figuren erkannt werden kann, nur teilweise umlaufend ausgebildet. Besonders bevorzugt ist der Gewindeabschnitt 10 im Wesentlichen um über einen Viertel des Umfangs der Gewindestange 5 ausgebildet. Ein halber Umlauf wäre auch denkbar. Besonders bevorzugt ist der Gewindeabschnitt 10 zwischen einem ¼ bis ½ des Umfangs der Gewindestange 5 ausgebildet.

Des Weiteren ist das Konterelement 9 bezüglich einer Bewegung in Richtung der Mittelachse M fest am Aufnahmeabschnitt 4 gelagert. Hierzu weist das Konterelement 9 eine Nut 20 aus, in welcher ein Kamm 21, der von der Aussenseite des Aufnahmeabschnittes 4 radial zur Mittelachse M wegsteht, eingreift. Der Kamm 21 ist in der gezeigten Ausführungsform Teil der Kurvenbahn 17 bzw. die Kurvenbahn 17 liegt aussenseitig zum Kamm 21.

In den Figuren 4a bis 4c wird das Gewindeelement 7 in seiner Eingriffsposition gezeigt. Das Konterelement 9 befindet sich in der Ausgangsposition. In dieser Positionslage kann die Gewindestange 5 durch den Eingriff des Aussengewindes 6 in den Innengewindeabschnitt 8 um die Mittelachse M gedreht werden. Die Eingriffsstelle zwischen dem Aussengewinde 6 und dem Innengewindeabschnitt 8 ist mit dem Bezugszeichen E bezeichnet. Die beiden Eingriffsstellen liegen bezüglich der Mittelachse M gesehen diametral gegenüber einander. Es kann somit eine Feineinstellung der Lage der Gewindestange 5 zum Ankerelement 2 erfolgen.

Des Weiteren kann gut erkannt werden, dass der Gewindeabschnitt 10 des Konterelementes 9 ausserhalb der Gewindestange 5 liegt.

In der gezeigten Ausführungsform bewegt sich, wie von der Figur 4b gezeigt wird, eine Nocke 22 des Konterelementes 9 entlang der Kurvenbahn 17, wenn das Konterelement 9 von der Ausgangsposition in die Konterposition bewegt wird.

In den Figuren 5a und 5c befindet sich das Konterelement 9 in der Konterposition. Dabei greift der Gewindeabschnitt 10 in die Gewindestange 5 ein. Dieser Eingriff wird mit dem Bezugszeichen K genauer identifiziert. Zudem liegt die Nocke 22 auf der Kurvenbahn 17, welche derart ausgebildet ist, dass der Gewindeabschnitt eben in die Gewindestange 5 eingreift. In der Konterposition steht nun die Gewindestange 5 mit dem Innengewindeabschnitt 8 und mit dem Gewindeabschnitt 10 im Eingriff und kann so nicht mehr gedreht werden. Es handelt sich also um eine Konterung bzw. eine spielfreie Sicherung zwischen zwei an einem Teil, nämlich dem Ankerelement 2, festgelegten Gewindeelementen, nämlich dem Gewindeelement 7 und dem Konterelement 8.

Anhand der Figuren 1 bis 5c werden nun weitere Merkmale der Wandhalterung 1 genauer erläutert. Das Konterelement 9 ist, wie bereits erläutert, im Bereich des freien Endes 11 des Aufnahmeabschnittes 4 angeordnet. Dabei liegt das freie Ende 11 gegenüber des Befestigungsabschnittes 3, von welchem sich der Aufnahmeabschnitt 4 wegerstreckt. Das Konterelement 9 ist dabei drehbar um die Mittelachse M und bezüglich einer Bewegung in Richtung der Mittelachse M fest am Aufnahmeabschnitt 4 gelagert.

Das Konterelement 9 weist weiter einen Anschlag 15 auf, welcher am Gewindeelement 7 ansteht. Dies nämlich dann, wenn sich das Gewindeelement 7 in der Freigabeposition befindet, so wie in der Figur 3 gezeigt. Das Konterelement 9 wird über den Kontakt zwischen Anschlag 15 und dem Seitenschenkel 13 an seiner Bewegung aus der Freigabeposition gehindert. Sobald das Gewindeelement 7 in der Eingriffsposition ist, liegt dieses mit dem Grundschenkel 12 auf der Aussenseite des Aufnahmeabschnittes 4 auf und der Anschlag 15 kann über das Gewindeelement 7 hinweggleiten.

Vorteilhafterweise umfasst das Gewindeelement 7 ein Rückhalteelement 25. Das Rückhaltelement 25 ist derart ausgebildet, dass dieses in der Eingriffsposition an der Seitenwand 19 ansteht, so dass das Gewindeelement 7 nicht in die Freigabeposition bewegbar ist.

Des weiteren umfasst das Konterelement 9 einen zusätzlichen Anschlag 26, welcher in der Figur 5c gezeigt wird. Der Anschlag 26 verhindert ein Überdrehen des Konterelementes 9. Das heisst, wenn die Konterlage erreicht wurde, kann das Konterelement nicht weiter gedreht werden.

In den Figuren 6 bis 7c wird eine zweite Ausführungsform gezeigt. Die zweite Ausführungsform der Wandhalterung 1 unterscheidet sich im Wesentlichen durch die Ausbildung des Konterelementes 9. Gleiche Teile sind dabei mit gleichen Bezugszeichen versehen. Das Konterelement 9 umfasst in der zweiten Ausführungsform weiter einen Betätigungsabschnitt 16. Der Betätigungsabschnitt 16 bewegt dabei das Gewindeelement 7 von der Freigabeposition in die Eingriffsposition, wenn das Konterelement 9 von der Ausgangsposition in einer Zwischenposition bewegt wird.

Die Zwischenposition wird in der Figur 7b gezeigt. In der Zwischenposition liegt das Konterelement 9 derart, dass dieses noch nicht in die Gewindestange 5 eingreift. Das heisst, die Gewindestange 5 kann nach wie vor bewegt werden. Die Zwischenposition liegt zwischen der Ausgangsposition und der Konterposition.

Ein Verfahren zur Montage einer oben beschriebenen Wandhalterung 1 umfasst die folgenden Schritte:
In einem ersten Schritt wird die Gewindestange 5 in den Aufnahmeabschnitt 4 eingeschoben und die Gewindestange 5 grob im Aufnahmeabschnitt 4 positioniert, wobei sich das Gewindeelement 5 in der Freigabeposition befindet. Das Konterelement 9 befindet sich in der Ausgangsposition.

In einem zweiten Schritt wird das Gewindeelement 5 von der Freigabeposition in die Eingriffsposition bewegt.

In einem dritten Schritt wird die Gewindestange 5 fein positioniert.

In einem vierten Schritt wird nach erfolgter Positionierung der Gewindestange 5 das Konterelement 9 von der Ausgangsposition in die Konterposition bewegt.

Bei der Ausführungsform nach den Figuren 6 bis 7c wird im zweiten Schritt durch die Bewegung des Konterelementes 9 in seine Zwischenposition das Gewindeelement 7 von der Freigabeposition in die Eingriffsposition bewegt.

**BEZUGSZEICHENLISTE**

| | | | |
|---|---|---|---|
| 1 | Wandhalterung | 25 | Rückhalteelement |
| 2 | Ankerelement | 26 | zusätzlicher Anschlag |
| 3 | Befestigungsabschnitt | | |
| 4 | Aufnahmeabschnitt | M | Mittelachse |
| 5 | Gewindestange | E | Eingriffstelle |
| 6 | Aussengewinde | K | Kontereingriff |
| 7 | Gewindeelement | | |
| 8 | Innengewindeabschnitt | | |
| 9 | Konterelement | | |
| 10 | Gewindeabschnitt | | |
| 11 | freies Ende | | |
| 12 | Grundschenkel | | |
| 13 | Seitenschenkel | | |
| 14 | Lageröffnung | | |
| 15 | Anschlag | | |
| 16 | Betätigungsabschnitt | | |
| 17 | Kurvenbahn | | |
| 18 | Innenraum | | |
| 19 | Seitenwand | | |
| 20 | Nut | | |
| 21 | Kamm | | |
| 22 | Nocke | | |
| 23 | nut-artige Öffnung | | |
| 24 | Befestigungselement | | |

## Patentansprüche

1. Wandhalterung (1) umfassend
ein Ankerelement (2) mit einem Befestigungsabschnitt (3) zur Befestigung an einem Gebäude und mit einem sich dem Befestigungsabschnitt (3) anschliessenden sowie sich entlang einer Mittelachse (M) erstreckenden Aufnahmeabschnitt (4),
eine im Aufnahmeabschnitt (4) um die Mittelachse (M) drehbar gelagerte Gewindestange (5) mit einem Aussengewinde (6) und
ein Gewindeelement (7) mit einem Innengewindeabschnitt (8), welches Gewindeelement (7) im Aufnahmeabschnitt (4) bewegbar gelagert ist und bezüglich der Gewindestange (5) von einer Freigabeposition in eine Eingriffsposition bewegbar ist, wobei in der Freigabeposition kein Eingriff zwischen Aussengewinde (6) und Innengewindeabschnitt (8) vorliegt, so dass die Gewindestange (5) in Richtung der Mittelachse (M) frei im Aufnahmeabschnitt (4) verschiebbar ist, und wobei in der Eingriffsposition das Aussengewinde (6) und der Innengewindeabschnitt (8) im Eingriff sind, so dass eine Schraubbewegung zwischen Gewindeelement (7) und Gewindestange (5) ermöglicht wird,
**dadurch gekennzeichnet, dass**
die Wandhalterung (1) weiterhin ein Konterelement (9) umfasst, welches am Ankerelement (2), insbesondere am Aufnahmeabschnitt (4), bewegbar von einer Ausgangsposition in eine Konterposition gelagert ist, wobei in der Konterposition das Konterelement (9) in das Aussengewinde (6) der Gewindestange (5) eingreift und eine Konterung für die Gewindestange (5) bereitstellt.

2. Wandhalterung (1) nach Anspruch 1, **dadurch gekennzeichnet, dass** das Konterelement (9) mit einem Gewindeabschnitt (10) in die Gewindestange (5) eingreift, wobei der Gewindeabschnitt (10) exzentrisch zur Mittelachse (M) und zur Gewindestange (5) liegt und in der Ausgangsposition ausserhalb des Aussengewindes (6) liegt und über die Bewegung in die Konterposition in Eingriff mit dem Aussengewinde (6) kommt.

3. Wandhalterung nach Anspruch 2, **dadurch gekennzeichnet, dass** das Konterelement (9) auf einer aussenseitig am Aufnahmeabschnitt (4) angeordneten Kurvenbahn (17) gelagert ist, welche Kurvenbahn (17) exzentrisch zur Mittelachse (M) verläuft und so den Gewindeabschnitt (10) bei der Bewegung in die Konterposition in den Eingriff mit den Aussengewinde (6) bringt.

4. Wandhalterung (1) nach einem der vorhergehenden Ansprüche, **dadurch gekennzeichnet, dass** die Bewegung des Konterelementes (9) von der Ausgangsposition in die Konterposition eine Drehbewegung um die Mittelachse (M) ist.

5. Wandhalterung (1) nach einem der Ansprüche 2 bis 4, **dadurch gekennzeichnet, dass** sich der Gewindeabschnitt (10) des Konterelementes (9) sich im Wesentlichen über einen Viertel bis zur Hälfte des Umfangs der Gewindestange (5) erstreckt; oder dass sich der Gewindeabschnitt (10) des Konterelementes (9) vollständig umlaufend um die Gewindestange (5) erstreckt.

6. Wandhalterung (1) nach einem der vorhergehenden Ansprüche, **dadurch gekennzeichnet, dass** das Konterelement (9) im Bereich des freien Endes (11) des Aufnahmeabschnittes (4) gegenüber des Befestigungsabschnittes (3) um die Mittelachse (M) drehbar am Aufnahmeabschnitt (4) gelagert ist.

7. Wandhalterung (1) nach einem der vorhergehenden Ansprüchen, **dadurch gekennzeichnet, dass** das Konterelement (9) bezüglich einer Bewegung in Richtung der Mittelachse (M) fest am Aufnahmeabschnitt (4) gelagert ist.

8. Wandhalterung (1) nach einem der vorhergehenden Ansprüche, **dadurch gekennzeichnet, dass** das Gewindeelement (7) zwei von einem Grundschenkel (12) im Wesentlichen rechtwinklig abstehende Seitenschenkel (13) umfasst, welche Seitenschenkel (13) je einen Innengewindeabschnitt (8) umfassen.

9. Wandhalterung (1) nach Anspruch 8, **dadurch gekennzeichnet, dass** das Gewindeelement (7) über die Seitenschenkel (13) in zwei seitlich zum Aufnahmeabschnitt (4) liegenden Lageröffnungen (14) bewegbar gelagert ist.

10. Wandhalterung (1) nach einem der vorhergehenden Ansprüche, **dadurch gekennzeichnet, dass** das Konterelement (9) einen Anschlag (15) aufweist, welcher am Gewindeelement (7) ansteht, wenn sich dieses in der Freigabeposition befindet, so dass das Konterelement (9) nicht von seiner Ausgangsposition in die Konterposition bewegbar ist.

11. Wandhalterung (1) nach Anspruch 10, **dadurch gekennzeichnet, dass** der Anschlag (15) derart ausgebildet ist, dass dieser für das Gewindeelement (7) einen Anschlag bereitstellt, wenn das Gewindeelement (7) in der Eingriffsposition liegt und wenn das Konterelement (9) in der Konterposition ist.

12. Wandhalterung (1) nach einem der vorhergehenden Ansprüche, **dadurch gekennzeichnet, dass** das Konterelement (9) einen Betätigungsabschnitt (16) umfasst, welcher bei einer Bewegung von der Ausgangsposition in eine Zwischenposition das Gewindeelement (7) von der Freigabeposition in die Eingriffsposition bewegt, wobei in der Zwischenposition das Konterelement (9) nicht in die Gewindestange (5) eingreift.

13. Wandhalterung (1) nach Anspruch 12, **dadurch gekennzeichnet, dass** die Zwischenposition zwischen der Ausgangsposition und der Konterposition liegt.

14. Verfahren zur Montage einer Wandhalterung (1) nach einem der vorhergehenden Ansprüche, **dadurch gekennzeichnet,**
**dass** in einem ersten Schritt die Gewindestange (5) in den Aufnahmeabschnitt (4) eingeschoben und die Gewindestange (5) grob im Aufnahmeabschnitt (4) positioniert wird, wobei sich das Gewindeelement (7) in der Freigabeposition befindet,
**dass** in einem zweiten Schritt, das Gewindeelement (7) von der Freigabeposition in die Eingriffsposition bewegt wird,
**dass** in einem dritten Schritt die Gewindestange (5) fein positioniert wird, und
**dass** in einem vierten Schritt nach erfolgter Positionierung der Gewindestange (5) das Konterelement (9) von der Ausgangsposition in die Konterposition bewegt wird.

15. Verfahren nach Anspruch 14 zur Montage einer Wandhalterung (1) nach einem der vorhergehenden Ansprüche 12 oder 13, **dadurch gekennzeichnet, dass** im zweiten Schritt durch die Bewegung des Konterelementes (9) in seine Zwischenposition das Gewindeelement (7) von der Freigabeposition in die Eingriffsposition bewegt wird.

## Claims

1. Wall holder (1) comprising
an anchor element (2) having a fastening portion (3) for fastening to a building and having a receiving portion (4) which adjoins the fastening portion (3) and which extends along a centre axis (M),
a threaded rod (5) which is mounted in the receiving portion (4) so as to be rotatable about the centre axis (M) and which has an external thread (6), and
a threaded element (7) having an internal thread portion (8), which threaded element (7) is movably mounted in the receiving portion (4) and is movable with respect to the threaded rod (5) from a release position into an engagement position, wherein there is no engagement between the external thread (6) and internal thread portion (8) in the release position, with the result that the threaded rod (5) is freely displaceable in the receiving portion (4) in the direction of the centre axis (M), and wherein the external thread (6) and the internal thread portion (8) are in engagement in the engagement position, with the result that a screwing movement between the threaded element (7) and threaded rod (5) is made possible,
**characterized in that**
the wall holder (1) further comprises a locking element (9) which is mounted on the anchor element (2) in particular on the receiving portion (4), so as to be movable from a starting position into a locking position, wherein, in the locking position, the locking element (9) engages in the external thread (6) of the threaded rod (5) and provides locking for the threaded rod (5) .

2. Wall holder (1) according to Claim 1, **characterized in that** the locking element (9) engages in the threaded rod (5) by way of a thread portion (10), wherein the thread portion (10) is situated eccentrically to the centre axis (M) and to the threaded rod (5) and is situated outside the external thread (6) in the starting position and comes into engagement with the external thread (6) via the movement into the locking position.

3. Wall holder according to Claim 2, **characterized in that** the locking element (9) is mounted on a curved path (17) which is arranged on the outer side of the receiving portion (4), which curved path (17) extends eccentrically to the centre axis (M) and thus brings the thread portion (10) into engagement with the external thread (6) during the movement into the locking position.

4. Wall holder (1) according to one of the preceding claims, **characterized in that** the movement of the locking element (9) from the starting position into the locking position is a rotational movement about the centre axis (M).

5. Wall holder (1) according to one of Claims 2 to 4, **characterized in that** the thread portion (10) of the locking element (9) extends substantially over a quarter to a half of the circumference of the threaded rod (5); or **in that** the thread portion (10) of the locking element (9) extends completely peripherally around the threaded rod (5).

6. Wall holder (1) according to one of the preceding claims, **characterized in that** the locking element (9) is mounted on the receiving portion (4) in the region of the free end (11) of the receiving portion (4) opposite the fastening portion (3) so as to be rotatable about the centre axis (M).

7. Wall holder (1) according to one of the preceding claims, **characterized in that** the locking element (9) is mounted fixedly on the receiving portion (4) with respect to a movement in the direction of the centre axis (M).

8. Wall holder (1) according to one of the preceding claims, **characterized in that** the threaded element (7) comprises two lateral legs (13) which project substantially at a right angle from a base leg (12), which lateral legs (13) each comprise an internal thread portion (8).

9. Wall holder (1) according to Claim 8, **characterized in that** the threaded element (7) is movably mounted via the lateral legs (13) in two bearing openings (14) situated laterally with respect to the receiving portion (4).

10. Wall holder (1) according to one of the preceding claims, **characterized in that** the locking element (9) has a stop (15) which bears on the threaded element (7) when the latter is situated in the release position, with the result that the locking element (9) is not movable from its starting position into the locking position.

11. Wall holder (1) according to Claim 10, **characterized in that** the stop (15) is formed in such a way that it provides a stop for the threaded element (7) when the threaded element (7) is situated in the engagement position and when the locking element (9) is in the locking position.

12. Wall holder (1) according to one of the preceding claims, **characterized in that** the locking element (9) comprises an actuating portion (16) which moves the threaded element (7) from the release position into the engagement position during a movement from the starting position into an intermediate position, wherein the locking element (9) does not engage in the threaded rod (5) in the intermediate position.

13. Wall holder (1) according to Claim 12, **characterized in that** the intermediate position is situated between the starting position and the locking position.

14. Method for mounting a wall holder (1) according to one of the preceding claims, **characterized**
**in that**, in a first step, the threaded rod (5) is inserted into the receiving portion (4), and the threaded rod (5) is positioned roughly in the receiving portion (4), wherein the threaded element (7) is situated in the release position,
**in that**, in a second step, the threaded element (7) is moved from the release position into the engagement position,
**in that**, in a third step, the threaded rod (5) is finely positioned, and
**in that**, in a fourth step, after the threaded rod (5) has been positioned, the locking element (9) is moved from the starting position into the locking position.

15. Method according to Claim 14 for mounting a wall holder (1) according to either of the preceding Claims 12 and 13, **characterized in that**, in the second step, the threaded element (7) is moved from the release position into the engagement position by the movement of the locking element (9) into its intermediate position.

## Revendications

1. Support mural (1) comprenant
un élément d'ancrage (2) pourvu d'une partie de fixation (3) destinée à la fixation à un bâtiment et d'une partie de réception (4) se raccordant à la partie de fixation (3) et s'étendant le long d'un axe central (M),
une tige filetée (5) pourvue d'un filetage extérieur (6) et montée dans la partie de réception (4) de manière à pouvoir tourner sur l'axe central (M) et
un élément fileté (7) pourvu d'une partie filetée intérieure (8), lequel élément fileté (7) est monté de manière mobile dans la partie de réception (4) et est mobile par rapport à la tige filetée (5) d'une position de libération à une position d'engrènement, aucun engrènement entre le filetage extérieur (6) et la partie filetée intérieure (8) n'étant présent dans la position de libération de sorte que la tige filetée (5) puisse être déplacée librement dans la direction de l'axe central (M) dans la partie de réception (4) et, dans la position d'engrènement, le filetage extérieur (6) et la partie filetée intérieure (8) étant en engrènement de façon à permettre un mouvement de vissage entre l'élément fileté (7) et la tige filetée (5),
**caractérisé en ce que**
le support mural (1) comprend en outre un élément antagoniste (9) qui est monté sur l'élément d'ancrage (2), en particulier sur la partie de réception (4), de manière à pouvoir être déplacé d'une position de départ à une position antagoniste, l'élément antagoniste (9) s'engageant, dans la position antagoniste, dans le filetage extérieur (6) de la tige filetée (5) et produisant un effet antagoniste pour la tige filetée (5) .

2. Support mural (1) selon la revendication 1,
**caractérisé en ce que** l'élément antagoniste (9) s'engage, avec une partie filetée (10), dans la tige filetée (5), la partie filetée (10) étant excentrée par rapport à l'axe central (M) et à la tige filetée (5) et se trouvant dans la position de départ à l'extérieur du filetage extérieur (6) et venant, par le mouvement dans la position antagoniste, en engrènement avec le filetage extérieur (6).

3. Support mural selon la revendication 2,
**caractérisé en ce que** l'élément antagoniste (9) est monté sur une piste de came (17) disposée du côté extérieur de la partie de réception (4), laquelle piste de came (17) s'étend de manière excentrée par rapport à l'axe central (M) et amène la partie filetée (10), lors du mouvement dans la position antagoniste, en engrènement avec le filetage extérieur (6).

4. Support mural (1) selon l'une des revendications précédentes, **caractérisé en ce que** le mouvement de l'élément antagoniste (9) de la position de départ à la position antagoniste est un mouvement de rotation sur l'axe central (M).

5. Support mural (1) selon l'une des revendications 2 à 4, **caractérisé en ce que** la partie filetée (10) de l'élément antagoniste (9) s'étend sensiblement sur une distance allant d'un quart à la moitié de la circonférence de la tige filetée (5) ; ou **en ce que** la partie filetée (10) de l'élément antagoniste (9) s'étend sur toute la circonférence autour de la tige filetée (5).

6. Support mural (1) selon l'une des revendications précédentes, **caractérisé en ce que** l'élément antagoniste (9) est monté sur la partie de réception (4) de manière à pouvoir tourner sur l'axe central (M) par rapport à la partie de fixation (3) dans la région de l'extrémité libre (11) de la partie de réception (4) .

7. Support mural (1) selon l'une des revendications précédentes, **caractérisé en ce que** l'élément antagoniste (9) est monté sur la partie de réception (4) de manière fixe par rapport à un mouvement dans la direction de l'axe central (M).

8. Support mural (1) selon l'une des revendications précédentes, **caractérisé en ce que** l'élément fileté (7) comprend deux branches latérales (13) qui s'étendent sensiblement perpendiculairement à une branche de base (12), lesquelles branches latérales (13) comprennent chacune une partie filetée intérieure (8).

9. Support mural (1) selon la revendication 8,
**caractérisé en ce que** l'élément fileté (7) est monté par le biais des branches latérales (13) de manière mobile dans deux ouvertures de palier (14) ménagées latéralement à la partie de réception (4).

10. Support mural (1) selon l'une des revendications précédentes, **caractérisé en ce que** l'élément antagoniste (9) comporte une butée (15) présente sur l'élément fileté (7) lorsque celui-ci est en position de libération de sorte que l'élément antagoniste (9) ne peut pas être déplacé de sa position de départ dans la position antagoniste.

11. Support mural (1) selon la revendication 10,
**caractérisé en ce que** la butée (15) est conçue de manière à fournir une butée à l'élément fileté (7) lorsque l'élément fileté (7) est dans la position d'engrènement et lorsque l'élément antagoniste (9) est dans la position antagoniste.

12. Support mural (1) selon l'une des revendications précédentes, **caractérisé en ce que** l'élément antagoniste (9) comprend une partie d'actionnement (16) qui déplace, lors d'un mouvement de la position de départ dans une position intermédiaire, l'élément fileté (7) de la position de libération dans la position d'engrènement, l'élément antagoniste (9) ne s'engrenant pas, dans la position intermédiaire, dans la tige filetée (5).

13. Support mural (1) selon la revendication 12, **caractérisé en ce que** la position intermédiaire est située entre la position de départ et la position antagoniste.

14. Procédé de montage d'un support mural (1) selon l'une des revendications précédentes, **caractérisé en ce que**
la tige filetée (5) est insérée, dans une première étape, dans la partie de réception (4) et la tige filetée (5) est positionnée grossièrement dans la partie de réception (4), l'élément fileté (7) étant dans la position de libération,
l'élément fileté (7) est déplacé, dans une deuxième étape, de la position de libération dans la position d'engrènement,
la tige filetée (5) est positionnée avec précision dans une troisième étape et
l'élément antagoniste (9) est déplacé, dans une quatrième étape après le positionnement de la tige filetée (5), de la position de départ dans la position antagoniste.

15. Procédé selon la revendication 14 destiné au montage d'un support mural (1) selon l'une des revendications précédentes 12 ou 13, **caractérisé en ce que**, dans la deuxième étape, par le mouvement de l'élément antagoniste (9) dans sa position intermédiaire, l'élément fileté (7) est déplacé de la position de libération dans la position d'engrènement.
